# FASCICULE DE BREVET EUROPEEN

(11) **EP 1 111 297 B1**
(45) Date de publication et mention de la délivrance du brevet: **07.02.2007**
(21) Numéro de dépôt: 00410156.4
(22) Date de dépôt: 18.12.2000
(51) Int. Cl.: F21S 9/02

(54) **Support pour bloc autonome d'éclairage de sécurité et bloc autonome comportant un tel support**
Halter für eine autonome Notbeleuchtungseinheit und autonome Einheit mit einem solchem Halter
Support for a self powered emergency lighting unit and self powered unit comprising such a support

(30) Priorité: 22.12.1999 FR 9916207
(43) Date de publication de la demande: 27.06.2001
(73) Titulaire: SCHNEIDER ELECTRIC INDUSTRIES SAS, 92500 Rueil-Malmaison (FR)
(72) Inventeur: Lambert, Xavier, Schneider Electric Industries SA, 38050 Grenoble Cedex 09 (FR); Lauraire, Michel, Schneider Electric Industries SA, 38050 Grenoble Cedex 09 (FR); Lecoq, Philippe, Schneider Electric Industries SA, 38050 Grenoble Cedex 09 (FR); Herbiniere, Michel, Schneider Electric Ind. SA, 38050 Grenoble Cedex 09 (FR); Vigouroux, Didier, Schneider Electric Ind. SA, 38050 Grenoble Cedex 09 (FR)
(74) Mandataire: Tripodi, Paul

(56) Documents cités:
- DE-A- 19 700 968
- FR-A- 2 220 963
- GB-A- 2 216 247
- US-A- 5 299 109
- US-A- 5 436 817
- US-A- 5 803 590
- US-A- 5 947 586

## Description

L'invention concerne un support pour bloc autonome d'éclairage de sécurité et un bloc autonome d'éclairage de sécurité comportant un boîtier ayant une face translucide et au moins un tel support.

Les blocs autonomes d'éclairage de sécurité connus comportent un boîtier ayant au moins une face translucide, un circuit électrique comprenant une source lumineuse telle qu'une lampe, et un dispositif réfléchissant pour réfléchir la lumière de la source lumineuse. Généralement, le circuit électrique comprend un transformateur, au moins une batterie d'accumulateur, et un circuit électronique de commande pour commander la charge de la batterie et l'éclairage de la source lumineuse.

De manière connue, le transformateur, connecté à un réseau d'alimentation électrique, charge la batterie à travers un circuit redresseur et alimente éventuellement les lampes selon le mode de fonctionnement choisi. Puis, lorsque l'alimentation est interrompue la batterie alimente les lampes pour assurer un éclairage de sécurité.

Les blocs autonomes connus nécessitent de nombreux éléments indépendants qui sont installés lors du montage puis connectés par des fils de liaisons. Le montage est réalisé, notamment, en installant, la batterie, un circuit imprimé comportant le circuit électronique, le transformateur et les lampes, le dispositif réfléchissant, et en effectuant les diverses connexions. Généralement, le circuit imprimé fait office de support en maintenant d'une part des composants du circuit électronique et d'autre part les lampes ou les douilles recevant les lampes et des connecteurs électriques pour assurer les liaisons entre les divers éléments. Un bloc d'éclairage électrique de sécurité comportant une plaque de circuit imprimé recouverte d'un revêtement brillant ou d'une couche de vernis de couleur blanche formant réflecteur est décrit dans le document FR 2220963 A, divulguant un support selon le préambule de la revendication 1.

L'invention a pour but un bloc autonome d'éclairage de sécurité simple à fabriquer et nécessitant peu d'éléments lors de son assemblage.

Un support pour bloc autonome d'éclairage de sécurité selon l'invention est réalisé par moulage et comporte une première face réfléchissante pour réfléchir la lumière, et une seconde face ayant des parties métallisées et destinée à recevoir des composants, des conducteurs de liaison d'un circuit électrique, et des moyens de connexion, ledit support comporte du coté de la seconde face un moulage d'un dispositif de connexion électrique ayant des protubérances réalisées dans un matériau isolant du support et métallisées sur des surfaces de contact électrique.

Dans un mode de réalisation préférentiel, le moulage du support est en technologie trois dimensions. Le moulage du support est de préférence réalisé avec un moule comportant deux parties sans tiroir.

Dans un mode de réalisation particulier, le support comporte un moulage de douille de lampe ayant une partie circulaire faisant une ouverture dans le support et comportant au moins une partie métallisée, un montant perpendiculaire au plan du support comportant une épargne de métallisation destinée à isoler des liaisons électriques métallisées permettant une alimentation électrique d'une lampe, et une languette disposée en bout du montant et dirigée vers l'intérieur de la partie circulaire, ladite languette comportant au moins une partie métallisée.

De préférence, le moulage du support comporte au moins un filet hélicoïdal disposé à l'intérieur de la partie circulaire, ledit filet étant interrompu dans le passage du montant perpendiculaire.

Avantageusement, le support comporte un moulage d'un dispositif de maintien d'un composant volumineux ayant au moins un plot métallisé destiné à être en contact électrique avec au moins une sortie dudit composant. Par exemple, le plot est de préférence en forme de puits. Avantageusement, le moulage d'un dispositif de maintien d'un composant volumineux comporte au moins une languette de maintien disposée sensiblement perpendiculairement au plan du support et comportant vers une extrémité opposée à la seconde face du support un ergot d'accrochage pour maintenir ledit composant. Dans un mode de réalisation particulier, le composant volumineux est un transformateur et le plot métallisé est destiné à être en contact électrique avec des sorties d'enroulements dudit transformateur.

Avantageusement, le support comporte un moulage d'au moins une lame flexible comportant une partie métallisée pour réaliser un contact électrique.

Dans un mode de réalisation particulier, le support comporte un moulage d'un dispositif de maintien d'une diode électroluminescente ayant une ouverture entre la première et la seconde face du support, et une métallisation de la seconde face permettant d'assurer un contact électrique par brasage des sorties de la diode électroluminescente par l'arrière dans une position où la partie éclairante est visible du coté de la première face réfléchissante.

Un bloc autonome d'éclairage de sécurité selon l'invention comportant un boîtier ayant une face translucide comporte au moins un support tel que défini ci-dessus disposé dans ledit boîtier.

D'autres avantages et caractéristiques ressortiront plus clairement de la description qui va suivre, de modes particuliers de réalisation de l'invention, donnés à titre d'exemples non limitatifs, et représentés aux dessins annexés sur lesquels:
- la figure 1 représente un bloc autonome d'éclairage de sécurité de l'art antérieur;
- la figures 2 représente un bloc autonome d'éclairage de sécurité selon un mode réalisation de l'invention;
- la figure 3 représente une vue générale d'un support pour bloc autonome d'éclairage de sécurité selon un mode réalisation de l'invention;
- la figure 4 représente une première vue partielle du bloc de la figure 3;
- la figure 5 représente une seconde vue partielle du bloc de la figure 3;
- la figure 6 représente une vue partielle d'un moulage du support selon un mode réalisation de l'invention pour le maintien d'un transformateur;
- la figure 7 représente une vue partielle d'un moulage du support selon un mode réalisation de l'invention pour le maintien d'une diode électroluminescente.

Le bloc autonome d'éclairage de sécurité connu représenté sur la figure 1 comporte un boîtier comprenant un socle 1 et une partie avant une face translucide 2. A l'intérieur du boîtier, le bloc comporte un transformateur 3 connecté à un circuit imprimé 5, une batterie 6 connectée au circuit imprimé, des lampes 7 disposées sur le circuit imprimé, un dispositif réfléchissant pour réfléchir la lumière diffusée par les lampes, et des moyens de connexion 4 permettant des branchements extérieurs. L'assemblage de tous les éléments nécessite un nombre important d'opérations manuelles.

Dans le bloc autonome d'éclairage de sécurité selon un mode réalisation de l'invention représenté sur la figure 2, un support moulé comporte une première face 9 réfléchissante pour réfléchir la lumière diffusée par les lampes 7, et une seconde face 10 destinée à recevoir des composants et comportant des pistes conductrices obtenues par métallisation. La seconde face permet notamment de recevoir le transformateur 3, la batterie 6, les lampes 7, et d'autres composants électriques ou électroniques.

Le support 8 est moulé dans un matériau isolant. Avantageusement, le support moulé et métallisé est en technologie trois dimensions. Cette technologie et aussi connue sous l'abréviation M.I.D. (venant de l'appellation anglaise "Molded Interconnected Device"). Les formes du support sont de préférence réalisées sans recouvrement pour permettre un moule en deux parties sans tiroir. La première face 9 peut recevoir un traitement spécial permettant de réfléchir la lumière de manière plus efficace, elle sera de préférence de couleur blanche. La seconde face est moulée selon des formes permettant de maintenir les composants et de réaliser des contacts ou connexions électriques. Sur cette face 10, des liaisons électriques sont réalisées par des métallisations de certaines parties de manière à former des conducteurs de liaison d'un circuit électrique.

Le matériau utilisé pour le support 8 peut avantageusement permettre une bonne flexibilité de certaine parties.

Sur le support de la figure 2, les lampes 7 sont maintenues dans une ouverture 13 traversant le support par un montant perpendiculaire 14 au plan du support et une languette 15 disposée en bout du montant et dirigée vers l'intérieur de l'ouverture. Dans un premier mode de réalisation, le transformateur 3 repose sur des languettes 16 moulées dans le support et maintenu par des languettes élastiques 36 provenant du socle 1. Les connexions avec des sorties 18 des enroulements du transformateur sont réalisées avec des plots 19 moulés dans le support et métallisés.

Diverses lames 20 et 21 métallisées 20 et 21 sont utilisées pour effectuer des liaisons électriques avec des composants volumineux situés sur le support, notamment la batterie, ou pour se connecter à des éléments extérieurs au support notamment sur le socle. La batterie peut également être sur le socle et être connectée au support par des lames métallisées dudit support. Le support de la figure 2 comporte aussi un dispositif de connexion électrique formé par des protubérances 22 réalisées dans le matériau isolant du support et métallisées sur les surfaces de contact électrique. Ce dispositif de connexion peut recevoir des connecteurs femelles 23 de forme creuse ou en forme de fourche pour assurer le contact électrique. Ces connecteurs peuvent aussi être du type moulé et métallisé et avoir des formes 24 de pince pour recevoir des fils électriques 25 en fixation rapide.

Les figures 3 et 4 montrent respectivement une vue d'ensemble et une vue partielle d'un support selon un mode réalisation de l'invention. Sur ces figures, le support comporte aussi des moyens 26 de maintien et de guidage de plusieurs batteries destinées à être connectées en série entre deux lames 20. Dans ce mode réalisation les plots 19 sont de forme sensiblement cubique avec une partie creuse pour recevoir des sorties du transformateur. Ces plots sont métallisés pour assurer la connexion électrique.

Une vue partielle représentée sur la figure 5 montre en détail un mode de réalisation d'un moulage de douille de lampe et d'un moulage d'un dispositif de connexion électrique. Le moulage de la douille comprend une partie circulaire faisant une ouverture 13, un montant perpendiculaire au plan du support comportant une épargne de métallisation 27 destinée à isoler des liaisons électriques 28 et 29 permettant une alimentation électrique d'une lampe, et une languette 15 disposée en bout du montant et dirigée vers l'intérieur de la partie circulaire 13. Lorsque la lampe a un culot du type à vis, le moulage du support comporte au moins un filet hélicoïdal 30 disposé à l'intérieur de la partie circulaire. Puisque la languette est en relief, le filet est, de préférence, interrompu dans le passage du montant perpendiculaire pour permettre un moule en deux parties sans tiroir ou broche tournante.

Le moulage du dispositif de connexion a, de préférence, des protubérances de formes allongées métallisées sur les surfaces de contact, destinées à recevoir des connecteurs 23 ayant des lames flexibles pouvant avantageusement être réalisés en matériau isolant métallisable.

Le détail d'un moulage d'un dispositif de maintien d'un composant volumineux tel qu'un transformateur 3 selon un second mode de réalisation est représenté sur la figure 6. Ce moulage comprend des plots 19 métallisés destinés à réaliser un bon contact électrique avec des sorties 18 dudit composant, des languettes 17 de maintien disposées sensiblement perpendiculairement au plan du support 8 et comportant vers une extrémité 31 opposée à la seconde face 10 du support des ergots 17 d'accrochage pour maintenir ledit composant. Par exemple, les sorties 18 peuvent être avantageusement en contact par brasure avec les plot 19. Les plots peuvent avoir des formes diverses et être avantageusement en forme de puits. Ils peuvent aussi de participer au maintien et à l'immobilisation du composant.

La figure 7 montre le moulage dans le support d'un dispositif de maintien d'un composant électronique tel qu'une diode électroluminescente. Ce moulage comporte une ouverture 32 entre la première et la seconde faces 9 et 10 du support 8, une métallisation 33 de la seconde face permettant une brasure 34 des sorties de la diode électroluminescente par l'arrière dans une position où la partie éclairante 35 est visible du coté de la première face réfléchissante 9.

Dans un support selon un mode réalisation de l'invention, d'autres dispositifs peuvent être moulés, notamment des dispositifs permettant de réaliser des boutons poussoirs ou des interrupteurs à l'aide de lames flexibles métallisées. Des moulages du support peuvent aussi être réalisés sous la forme de puits ou de renfoncements métallisés pour recevoir des composants électroniques qui nécessitent un blindage électromagnétique.

## Revendications

1. Support (8) pour bloc autonome d'éclairage de sécurité réalisé par moulage et comportant une première face (9) réfléchissante pour réfléchir la lumière, et une seconde face (10) ayant des parties métallisées et destinée à recevoir des composants (3, 6, 7), des conducteurs (33) de liaison d'un circuit électrique, et des moyens de connexion,
**caractérisé en ce qu'**il comporte du coté de la seconde face (10) un moulage d'un dispositif (22) de connexion électrique ayant des protubérances réalisées dans un matériau isolant du support (8) et métallisées sur des surfaces de contact électrique.

2. Support selon la revendication 1 **caractérisé en ce que** le moulage du support est en technologie trois dimensions.

3. Support selon l'une quelconque des revendications 1 ou 2 **caractérisé en ce qu'**il comporte un moulage (13, 14, 15) de douille de lampe ayant :
- une partie circulaire (13) faisant une ouverture dans le support et comportant au moins une partie (29) métallisée,
- un montant (14) perpendiculaire au plan du support (8) comportant une épargne (27) de métallisation destinée à isoler des liaisons électriques métallisées (29) permettant une alimentation électrique d'une lampe, et
- une languette (15) disposée en bout du montant et dirigée vers l'intérieur de la partie circulaire, ladite languette comportant au moins une partie (28) métallisée.

4. Support selon la revendication 3 **caractérisé en ce que** le moulage du support comporte au moins un filet (30) hélicoïdal disposé à l'intérieur de la partie (13) circulaire, ledit filet étant interrompu dans le passage du montant (14) perpendiculaire.

5. Support selon l'une quelconque des revendications 1 à 4 **caractérisé en ce qu'**il comporte un moulage d'un dispositif de maintien d'un composant volumineux ayant au moins un plot (19) métallisé destiné à être en contact électrique avec au moins une sortie (18) dudit composant.

6. Support selon la revendication 5 **caractérisé en ce que** le au moins un plot est en forme de puits.

7. Support selon l'une des revendications 5 ou 6 **caractérisé en ce que** le moulage d'un dispositif de maintien d'un composant volumineux comporte au moins une languette (16) de maintien disposée sensiblement perpendiculairement au plan du support (8) et comportant vers une extrémité opposée à la seconde face du support un ergot (17) d'accrochage pour maintenir ledit composant.

8. Support selon l'une quelconque des revendications 5 à 7 **caractérisé en ce que** le composant volumineux est un transformateur (3) et que le plot métallisé est destiné à être en contact électrique avec des sorties d'enroulements dudit transformateur.

9. Support selon l'une quelconque des revendications 1 à 8 **caractérisé en ce qu'**il comporte un moulage d'au moins une lame (20, 21) flexible comportant une partie métallisée pour réaliser un contact électrique.

10. Support selon quelconque des revendications 1 à 9 **caractérisé en ce qu'**il comporte un moulage d'un dispositif de maintien d'une diode électroluminescente (12) ayant une ouverture (32) entre la première et la seconde face (9, 10) du support, et une métallisation (33) de la seconde face permettant d'assurer un contact électrique par brasage des sorties de la diode électroluminescente par l'arrière dans une position où la partie éclairante (35) est visible du coté de la première face (9) réfléchissante.

11. Bloc autonome d'éclairage de sécurité comportant un boîtier (1, 2) ayant une face (2) translucide **caractérisé en ce qu'**il comporte au moins un support (8) selon l'une quelconque des revendications 1 à 10 disposé dans ledit boîtier.

## Claims

1. Support (8) for an emergency lighting unit achieved by moulding and comprising a first reflecting face (9) to reflect light and a second face (10) having metallized parts and designed to receive components (3, 6, 7), connecting conductors (33) of an electric circuit, and connecting means,
**characterized in that** it comprises on the side where the second face (10) is located a moulding of an electrical connecting device (22) having protuberances made from a material insulating from the support (8) and metallized on electric contact surfaces.

2. Support according to claim 1, **characterized in that** the moulding of the support is achieved by means of a three-dimensional technology.

3. Support according to one of the claims 1 or 2, **characterized in that** it comprises a moulding (13, 14, 15) of a lamp-holder having:
- a circular part (13) making an opening in the support and comprising at least one metallized part (29),
- an upright (14) perpendicular to the plane of the support (8) comprising a metallization resist (27) designed to insulate metallized electrical connections (29) for performing electrical power supply of a lamp, and
- a tab (15) arranged at the end of the upright and directed towards the inside of the circular part, said tab comprising at least one metallized part (28).

4. Support according to claim 3, **characterized in that** the moulding of the support comprises at least one spiral thread (30) arranged inside the circular part (13), said thread being interrupted in the passage of the perpendicular upright (14).

5. Support according to any one of the claims 1 to 4, **characterized in that** it comprises a moulding of a device for securing a bulky component having at least one metallized stud (19) designed to be in electrical contact with at least one output (18) of said component.

6. Support according to claim 5, **characterized in that** the at least one stud is in the form of a well.

7. Support according to one of the claims 5 or 6, **characterized in that** the moulding of a device for securing a bulky component comprises at least one securing tab (16) arranged substantially perpendicularly to the plane of the support (8) and comprising a latching spigot (17) to secure said component towards an end opposite the second face of the support.

8. Support according to any one of the claims 5 to 7, **characterized in that** the bulky component is a transformer (3) and that the metallized stud is designed to be in electrical contact with outputs of windings of said transformer.

9. Support according to any one of the claims 1 to 8, **characterized in that** it comprises a moulding of at least one flexible blade (20, 21) comprising a metallized part to make an electrical contact.

10. Support according to any one of the claims 1 to 9, **characterized in that** it comprises a moulding of a device for securing a light-emitting diode (12) having an opening (32) between the first and second faces (9, 10) of the support, and a metallization (33) of the second face enabling an electrical contact to be made by brazing of the outputs of the light-emitting diode via the rear in a position where the lighting part (35) is visible from the side where the reflecting face (9) is located.

11. Safety lighting unit comprising a housing (1, 2) having a translucent face (2) **characterized in that** it comprises at least one support (8) according to any one of the claims 1 to 10 arranged in said housing.

## Patentansprüche

1. Träger (8) für einen erfindungsgemäßen autonomen Notlichtblock, welcher Träger als Spritzgussteil ausgebildet ist und eine erste reflektierende Seite zur Reflexion des Lichtes sowie eine zweite Seite mit metallisierten Bereichen zur Aufnahme von Bauteilen (3, 6, 7), Verbindungsleitern (33) einer elektrischen Schaltung und Anschlussmitteln umfasst,
**dadurch gekennzeichnet, dass** er auf der zweiten Seite (10) eine angeformte elektrische Anschlussvorrichtung (22) mit Vorsprüngen umfasst, die aus einem Isolierstoff des Trägers (8) bestehen und metallisierte elektrische Kontaktflächen aufweisen.

2. Träger nach Anspruch 1, **dadurch gekennzeichnet, dass** der Spritzgussträger mit einem 3D-Verfahren hergestellt wird.

3. Träger nach irgendeinem der Ansprüche 1 oder 2, **dadurch gekennzeichnet, dass** er eine angeformte Lampenfassung umfasst, die
- einen als Öffnung im Träger ausgebildeten kreisrunden Abschnitt (13) mit mindestens einem metallisierten Teilbereich (29),
- einen senkrecht zur Ebene des Trägers angeordneten Längssteg (14) mit einem nicht metallisierten Teilbereich (27), der dazu dient, die zur Stromversorgung einer elektrischen Lampe dienenden metallisierten elektrischen Leiter (29) zu isolieren,
sowie einen am Ende des Längsstegs ausgebildeten und zur Innenseite des kreisrunden Abschnitts gerichteten Quersteg (15) umfasst, welcher Quersteg mindestens einen metallisierten Bereich (28) aufweist.

4. Träger nach Anspruch 3, **dadurch gekennzeichnet, dass** die angeformte Lampenfassung mindestens ein auf der Innenseite des kreisrunden Abschnitts ausgebildetes Schraubgewinde (30) umfasst ist, welches Gewinde im Bereich der Durchführung des senkrechten Längsstegs (14) unterbrochen ist.

5. Träger nach irgendeinem der Ansprüche 1 bis 4, **dadurch gekennzeichnet, dass** er eine angeformte Haltevorrichtung zur Halterung eines großvolumigen Bauteils mit mindestens einem metallisierten Kontaktklotz (19) umfasst, der dazu dient, eine elektrische Kontaktverbindung mit mindestens einem Ausgang (18) des genannten Bauteils herzustellen.

6. Träger nach Anspruch 5, **dadurch gekennzeichnet, dass** mindestens ein Kontaktklotz als Hülse ausgebildet ist.

7. Träger nach einem der Ansprüche 5 oder 6, **dadurch gekennzeichnet, dass** die angeformte Haltevorrichtung zur Halterung eines großvolumigen Bauteils mindestens eine Stütze (16) umfasst, die annähernd senkrecht zur Ebene des Trägers (8) angeordnet ist und im Bereich eines der zweiten Seite des Tragkörpers abgewandten Endes einen Rasthaken (17) zur Halterung des genannten Bauteils aufweist.

8. Träger nach irgendeinem der Ansprüche 5 bis 7, **dadurch gekennzeichnet, dass** das großvolumige Teil ein Transformator (3) ist und der metallisierte Kontaktklotz dazu dient, eine elektrische Kontaktverbindung mit Wicklungsausgängen des genannten Transformators herzustellen.

9. Träger nach irgendeinem der Ansprüche 1 bis 8, **dadurch gekennzeichnet, dass** er mindestens eine angeformte biegsame Lamelle (20, 21) mit einem metallisierten Bereich zur Herstellung einer elektrischen Kontaktverbindung umfasst.

10. Träger nach irgendeinem der Ansprüche 1 bis 9, **dadurch gekennzeichnet, dass** er eine angeformte Haltevorrichtung zur Halterung einer Leuchtdiode (12) mit einer zwischen der ersten und der zweiten Seite (9, 10) des Tragkörpers ausgebildeten Öffnung (32) umfasst, wobei es eine Metallisierung (33) der zweiten Seite ermöglicht, durch Löten eine elektrische Kontaktverbindung mit den Ausgängen der Leuchtdiode von der Rückseite her in einer Einbaulage zu gewährleisten, in der das aktive Leuchtelement (35) von der ersten reflektierenden Seite (9) her sichtbar ist.

11. Autonomer Notlichtblock in einem Gehäuse (1, 2) mit einer durchscheinenden Seite (2), **dadurch gekennzeichnet, dass** er mindestens einen im genannten Gehäuse angeordneten Träger (8) nach irgendeinem der Ansprüche 1 bis 10 umfasst.
